# EUROPÄISCHE PATENTSCHRIFT

(11) **EP 0 505 820 B1**
(45) Veröffentlichungstag und Bekanntmachung des Hinweises auf die Patenterteilung: **04.09.1996**
(21) Anmeldenummer: 92104043.2
(22) Anmeldetag: 10.03.1992
(51) Int. Cl.: G03D 15/02, G03D 3/13

(54) **Flüssigkeitsabstreifer für fotografisches Material**
Squeezgee mechanism for photographic material
Mécanisme d'essorage pour matériau photographique

(30) Priorität: 23.03.1991 DE 4109670; 01.05.1991 DE 4114228
(43) Veröffentlichungstag der Anmeldung: 30.09.1992
(73) Patentinhaber: Agfa-Gevaert AG, D-51373 Leverkusen (DE)
(72) Erfinder: Röckle, Günter, Ing.-grad., W-5270 Gummersbach (DE); Wernicke, Ubbo, Dr., W-5064 Rösrath-Kleineichen (DE); Bachem, Egon, W-5093 Burscheid (DE)

(56) Entgegenhaltungen:
- EP-A- 0 238 924
- DE-A- 3 928 331
- GB-A- 1 530 619
- US-A- 3 905 534

## Beschreibung

Die Erfindung betrifft eine Vorrichtung zur Verarbeitung fotografischer Materialien aus wenigstens einem mit einer Flüssigkeit gefüllten Tank und Mitteln, die die Flüssigkeit von dem den Tank verlassenden fotografischen Material weitgehend entfernen.

Im Rahmen der fotografischen Verarbeitung durchläuft das Fotomaterial (Filme/Papiere) einen mehrstufigen Prozess z.B. Entwickeln, Wässern, Bleichen, Wässern, Fixieren, Wässern, Stabilisieren, Trocknen oder Entwickeln, Fixieren, Wässern, Trocknen.

Um das am Fotomaterial anhaftende Wasser vor der Trocknung möglichst weitgehend zu entfernen, wurden dort zuerst sogenannte "Abstreifer" eingesetzt. Dadurch wird der Trocknungsvorgang beschleunigt und Energie erspart, die sonst notwendig wäre, um das anhaftende Wasser zu verdampfen.

Mitunter werden diese Abstreifer auch vor und nach den einzelnen Verarbeitungsstufen eingesetzt, um die Verschleppung der Lösungen zu vermindern. Verwendet werden zu den genannten Zwecken z.B. Gummilippen, die das Fotomaterial einseitig oder beidseitig abstreifen.

Auch sind Vorrichtungen bekannt, mit denen durch Druckluft die oberflächlich anhaftende Flüssigkeit abgeblasen wird. Eine weitere Methode ist die Vakuum-Absaugung.

Während die Erzeugung von Vakuum technisch relativ aufwendig ist, hat die einfache Anwendung von Druckluft den Nachteil, daß die chemischen Lösungen fein zerstäubt an Stellen hingelangen, wo nach Verdunsten der Flüssigkeit störende Kristall-Rückstande verbleiben.

Gummilippen haben wiederum den Nachteil, daß sie bei längerer Benutzung mit einer bestimmten Materialbreite an den Rändern stärker abgenutzt werden als in der Mitte und deswegen beim Wechsel des Formats nicht mehr gleichmäßig über die gesamte Materialbreite wirken. Sie müssen deswegen häufig erneuert werden.

Auch werden in der fotografischen Technik häufig sogenannte Abquetsch-Walzen angewendet, durch die das Fotomaterial unter Druck hindurchgeführt wird. Aus EP-A-238 924 ist eine Absrieif-vorrichtung bekannt, die aus zwei über dem Wäserungstank angeordneten Abquetschwalzenpoaren besteht.Verständlicherweise entstehen dadurch aber leicht Verletzungen der empfindlichen Gelatine-Schichten, die die Qualität des Bildes beeinträchtigen.

Überraschenderweise wurde nun gefunden, daß sich sämtliche aufgeführten Nachteile durch eine Abstreif-Vorrichtung nachstehender Bauart vermeiden lassen und daß sich trotzdem eine hervorragende Reinigungswirkung des Fotomaterials ergibt.

Die erfindungsgemäße Vorrichtung ist im Anspruch 1 definiert.

Somit können ein Teil der Rollenpaare oder alle Rollenpaare parallel zur Horizontalen liegen (Winkel von 0°).

Vorzuziehen ist jedoch eine geringe Neigung zur Horizontalen, insbesondere ein Winkel von 1 bis 30° in der unter d) angegebenen Weise.

Vorzugsweise sind die jeweils übernächsten Rollenpaare parallel angeordnet. Bevorzugt nehmen alle Rollenpaare den gleichen Winkel zur Horizontalen ein, allerdings ist der Winkel alternierend zur einen und zur anderen Seite geöffnet.

Die Rollen eines Rollenpaares sind insbesondere so zueinander angeordnet, daß sie unabhängig von der Stärke des fotografischen Materials stets den annähernd gleichen Druck auf das Material ausüben. Dies läßt sich z.B. dadurch erreichen, daß die Rollen exzentrisch frei schwingend angeordnet sind oder die Achsen der Rollen sich in V-förmig aufeinander zulaufenden Führungen befinden.

In der Vorrichtung gemäß der Erfindung ist eine Flüssigkeitszufuhr an der höchsten Stelle des am höchsten angebrachten Rollenpaares vorgesehen. Das fotografische Material, das nach Verlassen des Tanks zwischen den Rollen jedes Rollenpaares hindurchgeführt wird, kann so mit einer geringen Menge einer Flüssigkeit, insbesondere mit Wasser, beaufschlagt werden, so daß eine Kaskadenwässerung mit geringsten Mengen auf engstem Raum realisiert wird.

Die Vorrichtung übereinander angeordneter Rollenpaare kann mehrfach vorgesehen sein, auch bezüglich eines Tanks mehrfach, wobei das aufgetragene Wasser im Gegenstrom zum fotografischen Material geführt wird.

Die erfindungsgemäße Vorrichtung wird in den Figuren 1 und 2 näher beschrieben.

Fig. 1 zeigt eine Draufsicht auf die erfindungsgemäße Vorrichtung.

Fig. 2 zeigt einen Schnitt durch die Vorrichtung nach Fig. 1 entlang der Linie A-A.

In Fig. 1 stellt (1) einen Tank innerhalb einer fotografischen Verarbeitungsapparatur dar, z.B. einen Wässerungstank, dessen Wasserniveau nicht gezeigt ist. An einem Gerüst (4) sind übereinander auf Achsen (3) Rollenpaare (2) angebracht, von denen jeweils die vordere Rolle dargestellt ist. Die hintere Rolle liegt parallel zur vorderen Rolle. Am Punkt (6) kann sich ein Zulauf für Waschwasser befinden, durch den auf den höchsten Punkt der Vorrichtung Waschwasser auf das fotografische Material, das in Fig. 1 nicht gezeigt ist, aufgebracht wird. Das Waschwasser kann auf eine Seite oder auf beide Seiten des fotografischen Materials aufgetragen werden. Das Wasser läuft größtenteils die Schräge hinunter, bevor es auf das nächste Rollenpaar kommt, bis es schließlich in den Tank (1) tropft.

Im Querschnitt der Fig. 2 ist mit (5) das fotografische Material gekennzeichnet.

Vorzugsweise werden 3 bis 100, insbesondere 3 bis 20 Rollenpaare vorgesehen, deren Breite auf das zu verarbeitende fotografische Material abgestimmt ist. Der Rollendurchmesser ist unkritisch; aus Platzgründen wird man Durchmesser zwischen 1 und 10 cm wählen.

### Beispiele

### Beispiel 1 (Vergleich)

Ein fotografischer Film der Breite 35 mm durchläuft einen Entwickler, eine Wässerung, ein Bleichbad, eine Wässerung, ein Fixierbad, eine Wässerung und wird schließlich getrocknet.

Die Zusammensetzung des Bleichbades entspricht folgender Formel:

| | |
|---|---|
| NH₄Br | 140 g/l |
| (NH₄) FeEDTA | 70 g/l |
| EDTA-Säure | 10 g/l |
| pH | 6,0. |

Die Verweilzeit des Films im Bleichbad beträgt 4 min 20 sek., die Temperatur 37,8°C. Nach dem Bleichbad läuft der Film in einen kleinen Wässerungstank von 0,5 1 Inhalt ein.

Anschließend durchläuft das Material einen zweiten Wässerungstank von 5,0 l Inhalt.

### Vorschubgeschwindigkeit 5 m/min

Wässerungsrate 200 ml/m² in Wässerungstank 1. Wässerungstank 2 verbleibt ohne Frischwasserzulauf.

Nach 30 min waren 5 m² Film durch die Apparatur gelaufen. Analytisch bestimmt wurde als Maß der Verschleppung vom Bleichbad in die Wässerung der Gehalt an NH₄Br im Tank 2.
Tank 2: NH₄Br 9,5 g/l

### Beispiel 2 (erfindungsgemäß)

Es wird wie im Beispiel 1 verfahren, jedoch wird oberhalb des Tanks 1 an der Auslaufseite des Materials der erfindungsgemäße Abstreifer montiert. Insgesamt 6 Rollenpaare. Rollendurchmesser 2 cm. Der Winkel der Rollenpaare zur Horizontalen beträgt 2°, wobei die Rollenpaare so zueinander angeordnet sind, daß benachbarte Rollenpaare einen Winkel von 4° einschließen (siehe Fig. 1). Länge der Rollen jeweils 5 cm. Weiterhin wurde der Wasserzulauf zu Tank 1 geschlossen und stattdessen 200 ml/m² auf das obere Rollenpaar getropft. Erst von dem letzten Rollenpaar gelangt das Wasser in den Tank 1.

Um die Wirksamkeit der erfindungsgemäßen Apparatur zu demonstrieren, wurde erneut die NH₄Br-Konzentration im Tank 2 bestimmt.
Tank 2: NH₄Br 1,7 g/l.
- Ergebnis:: Bei gleicher eingesetzter Wassermenge ist die Reinigung des Fotomaterials mehr als 5 mal so gut wie ohne den erfindungsgemäßen Abstreifer.

## Patentansprüche

1. Vorrichtung zur Verarbeitung fotografischer Materialien aus wenigstens einem mit einer Flüssigkeit gefüllten Tank und Mitteln, die die Tankflüssigkeit von dem den Tank verlassenden fotografischen Material weitgehend entfernen, wobei
diese Mittel aus mehreren übereinander folgenden Rallenpaaren über dem Flüssigkeitsniveau des Tanks bestehen, zwischen deren Rollen die fotografischen Materialen hindurchgeführt werden,
die Rollen eines jeden Rollenpaares parallel zueinander angeordnet sind und
alle Rollenpaare in einer vertikalen Ebene liegen, dadurch gekennzeichnet, daß
eine Flüssigkeitszufuhr an der höchsten Stelle des am höchsten angebrachten Rollenpaares vorgesehen ist.

2. Vorrichtung nach Anspruch 1, dadurch gekennzeichnet, daß die Achsen jedes Rollenpaares zur Horizontalen einen Winkel von 0 bis 40° bilden, wobei bei Winkeln abweichend von 0° sie in der Weise gebildet sind, daß der tiefste Punkt eines Rollenpaares unter dem höchsten Punkt des nächsten und unter dem tiefsten Punkt des übernächsten Rollenpaares und entsprechend der höchste Punkt eines Rollenpaares unter dem niedrigsten Punkt des nachsten und unter dem höchsten Punkt des übernächsten Rollenpaares liegt.

3. Vorrichtung nach Anspruch 1, dadurch gekennzeichnet, daß die jeweils übernächsten Rollenpaare parallel zueinander angeordnet sind.

4. Vorrichtung nach Anspruch 1, dadurch gekennzeichnet, daß die Rollen eines Rollenpaares so zueinander angeordnet sind, daß sie unabhängig von der Stärke des fotografischen Materials stets den annähernd gleichen Druck auf das Material ausüben.

## Claims

1. A device for processing photographic materials and comprising at least one tank filled with liquid and means for substantially removing the liquid from the photographic material leaving the tank, wherein
the means comprise a number of superposed and successive pairs of rollers above the level of liquid in the tank, the photographic materials being conveyed between the rollers,
the rollers in each pair are disposed parallel to one another and
all the pairs of rollers lie in a vertical plane, characterised in that a supply of liquid is provided at the highest place on the highest pair of rollers.

2. A device according to claim 1, characterised in that the axes of each pair of rollers are at an angle of 0 to 40° to the horizontal, and in the case of angles deviating from 0° the axes are disposed so that the lowest point of one pair of rollers is below the highest point of the next pair and below the lowest point of the next but one pair and correspondingly the highest point of a pair of rollers is below the lowest point of the next pair and below the highest point of the next pair but one.

3. A device according to claim 1, characterised in that alternate pairs of rollers are disposed parallel to one another.

4. A device according to claim 1, characterised in that the rollers in each pair are disposed relative to one another so that they always exert approximately the same pressure on the photographic material, irrespective of the thickness thereof.

## Revendications

1. Dispositif pour le traitement de matériaux photographiques, comportant au moins un récipient rempli d'un liquide et des moyens qui éliminent largement le liquide du matériau photographique quittant le récipient, dans lequel
ces moyens sont constitués de plusieurs paires de rouleaux qui se suivent l'une au-dessus l'autre, sont prévues au-dessus du niveau du liquide du récipient, rouleaux entre lesquels on fait passer les matériaux photographiques,
les rouleaux de chaque paire de rouleaux sont disposés parallèlement l'un à l'autre et toutes les rouleaux sont situés dans un plan vertical,
caractérisé
par le fait qu'une arrivée de liquide est prévue au point le plus haut de la paire de rouleaux disposée le plus haut.

2. Dispositif selon la revendication 1, caractérisé par le fait que les axes de chaque paire de rouleaux font un angle de 0 à 40° par rapport à l'horizontale, dispositif dans le cas duquel, en présence d'angles s'écartant de 0°, ils sont formés de façon que le point le plus bas d'une paire de rouleaux se trouve sous le point le plus haut de la suivante et sous le point le plus bas de la paire de rouleaux située immédiatement au-dessus et, de la même façon, le point le plus haut d'une paire de rouleaux se trouve sous le point le plus bas de la suivante et sous le point le plus haut de la paire de rouleaux située immédiatement au-dessus.

3. Dispositif selon la revendication 1, caractérisé par le fait que les paires de rouleaux respectivement situées immédiatement au-dessus sont disposées parallèlement l'une à l'autre.

4. Dispositif selon la revendication 1, caractérisé par le fait que les rouleaux d'une paire de rouleaux sont disposés, l'un par rapport à l'autre, de façon qu'indépendamment de l'épaisseur du matériau photographique, ils exercent toujours la pression approximativement identique sur le matériau.
